# EUROPÄISCHE PATENTSCHRIFT

(11) **EP 2 131 449 B1**
(45) Veröffentlichungstag und Bekanntmachung des Hinweises auf die Patenterteilung: **26.10.2011**
(21) Anmeldenummer: 09005926.2
(22) Anmeldetag: 29.04.2009
(51) Int. Cl.: H01R 4/48, H01R 13/04

(54) **Einzelklemme**
Single terminal
Borne unique

(30) Priorität: 05.06.2008 DE 102008026805
(43) Veröffentlichungstag der Anmeldung: 09.12.2009
(73) Patentinhaber: MC Technology GmbH, 78176 Blumberg (DE)
(72) Erfinder: Stadler, Hermann, 78166 Donaueschingen (DE); Walter, Frank, 78176 Blumberg (DE)
(74) Vertreter: Patentanwälte Westphal, Mussgnug & Partner

(56) Entgegenhaltungen:
- DE-B3-102005 014 075
- US-A1- 2003 194 918
- US-B1- 6 254 422

## Beschreibung

Die Erfindung betrifft eine Einzelklemme.

Bekannt sind Einzelklemmen mit einem Klemmkörper, welcher rahmenförmig oder umlaufend geschlossen ausgebildet und aus einem elektrisch leitenden Material gefertigt ist, wobei an einer Außenseite des Klemmkörpers wenigstens ein Anschlusspin einstückig angeformt ist. Derartige Einzelklemmen sind bspw. in den noch nicht veröffentlichten Patentanmeldungen DE 10 2007 004 587 oder DE 10 2007 004 545 offenbart. Die dort beschriebenen Einzelklemmen weisen in einer Seite des Klemmkörpers eine Durchgangsbohrung mit einem Innengewinde auf, durch welche eine Klemmschraube in den Klemmkörper eingedreht werden kann, um einen ins Innere des Klemmkörpers geführten elektrischen Leiter klemmend zu halten und eine elektrisch leitende Verbindung zwischen dem elektrischen Leiter und einer mit dem Klemmkörper über den Anschlusspin elektrisch leitend verbundenen Leiterplatte zu erreichen. Durch die Klemmschraube ist jedoch das Anschließen des elektrischen Leiters in der Einzelklemme für den Benutzer vergleichsweise aufwändig.

Als weiterer Stand der Technik werden die US 2003/194918 A1 und die US 6 254 422 B1 genannt.

Diese Dokumente offenbaren den Obergriff des Anspruchs 1.

Die Aufgabe der Erfindung besteht daher darin, eine Einzelklemme bereitzustellen, welche einfach aufgebaut und benutzerfreundlich ist.

Die Aufgabe der Erfindung wird gelöst durch eine Einzelklemme mit den Merkmalen des Patentanspruchs 1.

Vorteilhafte Ausgestaltungen und Weiterbildungen der Erfindung sind in den Unteransprüchen angegeben.

Die erfindungsgemäße Einzelklemme weist einen Klemmkörper auf, welcher rahmenförmig ausgebildet und aus einem elektrisch leitenden Material gefertigt ist, wobei an einer Außenseite des Klemmkörpers wenigstens ein Anschlusspin angeordnet, insbesondere einstückig angeformt, ist und wobei erfindungsgemäß in den Klemmkörper eine Klemmfeder eingesetzt ist. Die Klemmfeder ist dabei derart angeordnet, dass ein anzuschließender elektrischer Leiter gegen die Federwirkung der Klemmfeder in den Klemmkörper eingeschoben werden kann und zwischen der Klemmfeder und dem Klemmkörper klemmend gehalten wird. Gleichzeitig stellt die Klemmfeder den elektrisch leitenden Kontakt zwischen dem elektrischen Leiter und dem Klemmkörper sicher. Der Anschluss eines elektrischen Leiters in einer derartigen Einzelklemme ist wesentlich zügiger durchzuführen, da der elektrische Leiter lediglich gegen die Federwirkung eingeschoben werden muss und nicht aufwändig zu verschrauben ist.

Besonders bevorzugt ist der Klemmkörper einstückig ausgebildet und wird besonders bevorzugt spanend hergestellt, insbesondere durch spanabhebende Prozesse an einem Massivmaterialblock. Auf diese Art und Weise ist eine einfache und kostengünstige Fertigung des Klemmkörpers möglich.

Vorzugsweise ist der Klemmkörper aus Messing gefertigt, da dieses Material kostengünstig ist, jedoch gute elektrisch leitende Eigenschaften aufweist.

Der Klemmkörper weist vorzugsweise eine Wanddicke von mehr als 0,5 mm, insbesondere von mehr als 1 mm auf. Der Klemmkörper ist somit stabil genug, um gleichzeitig das Gehäuse der Einzelklemme bilden zu können, sodass keine zusätzlichen Gehäuse, insbesondere keine Isoliergehäuse, um den Klemmkörper vonnöten sind und die Einzelklemme somit besonders einfach und kostengünstig aufgebaut ist.

Gemäß einer bevorzugten Ausführungsform der Erfindung ist die Klemmfeder als Blattfeder oder als Käfigzugfeder ausgebildet, da derartige Federn einfach und kostengünstig herzustellen und einfach in dem Klemmkörper angeordnet werden können. Zudem bieten derartige Federn eine sichere Befestigungsmöglichkeit eines anzuschließenden elektrischen Leiters.

Vorzugsweise weist die Klemmfeder einen Auflageschenkel und einen Klemmschenkel auf, wobei die Klemmfeder mit dem Auflageschenkel dem Klemmkörper anliegt. Über den Auflageschenkel wird somit eine großflächige Anlagefläche zwischen der Klemmfeder und dem Klemmkörper ermöglicht.

Besonders bevorzugt ist die Klemmfeder aus einem elektrisch leitenden Material gefertigt, um den elektrisch leitenden Kontakt zwischen dem anzuschließenden elektrischen Leiter und dem Klemmkörper nicht nur direkt bei Anlage des elektrischen Leiters an eine Innenfläche des Klemmkörpers, sondern zusätzlich über die Klemmfeder zu gewährleisten.

Vorzugsweise ist die Klemmfeder aus einem Material mit guten Federeigenschaften gefertigt, um jederzeit eine zuverlässige Klemmung des angeschlossenen elektrischen Leiters gewährleisten zu können.

Die Klemmfeder ist vorzugsweise in dem Klemmkörper verstemmt, verprägt, verschweißt, vernietet oder verlötet, um zu verhindern, dass die Klemmfeder in dem Klemmkörper verrutscht oder gar sich von dem Klemmkörper löst. Vorzugsweise ist zur Fixierung der Klemmfeder in dem Klemmkörper an dem Klemmkörper wenigstens ein Element angeordnet, welches nach Umlegen oder Verformen die eingesetzte Klemmfeder fixiert. In einer weiteren bevorzugten Ausführungsform weist die Klemmfeder eine Struktur auf, mit welcher sie in eine entsprechend ausgeformte Struktur des Klemmkörpers formschlüssig eingreift, um ein Lösen oder Verrutschen der Klemmfeder in dem Klemmkörper zu verhindern. Diese Struktur ist vorzugsweise in dem Auflageschenkel der Klemmfeder angeordnet, da dieser bereits eine großflächige Kontaktfläche zu dem Klemmkörper aufweist.

Die Erfindung wird anhand der nachfolgenden Figuren ausführlich erläutert. Es zeigt:
- Fig. 1a: eine perspektivische Ansicht eines ersten Ausfüh- rungsbeispiels einer erfindungsgemäßen Einzelklemme,
- Fig. 1b: einen Längsschnitt durch die Einzelklemme gemäß Figur 1a,
- Fig. 2a: eine perspektivische Ansicht eines zweiten Ausfüh- rungsbeispiels einer Einzelklemme,
- Fig. 2b: eine perspektivische Ansicht der Einzelklemme gemäß Figur 2a mit umgebogenen Stegen,
- Fig. 3: eine perspektivische Ansicht eines dritten Ausfüh- rungsbeispiels einer Einzelklemme und
- Fig. 4: eine perspektivische Ansicht eines vierten Ausfüh- rungsbeispiels einer Einzelklemme.

Die Figuren 1a und 1b zeigen ein erstes Ausführungsbeispiel einer Einzelklemme 10 mit einem Klemmkörper 20 und einer Klemmfeder 30. Der Klemmkörper 20 ist rahmenförmig ausgebildet. Dies bedeutet, dass der Klemmkörper 20 umlaufend geschlossen ausgebildet ist. Der Klemmkörper 20 weist Oberseite 21, eine parallel dazu angeordnete Unterseite 22 und zwei senkrecht dazu verlaufende, die Oberseite 21 und die Unterseite 22 verbindende Seitenflächen 23, 24 auf, welche einen Innenraum 26 umschließen, wobei der Innenraum 26 somit eine Durchgangsöffnung durch den Klemmkörper 20 bildet. Auf der nach außen gewandten Fläche der Unterseite 22 sind zwei Anschlusspins 27 angeordnet.

Der Klemmkörper 20 ist einstückig ausgebildet und kann bspw. durch spanabhebende Prozesse an einem Massivmaterialblock hergestellt werden. Der Klemmkörper 20 besteht aus einem elektrisch leitenden Material, bspw. aus Messing. Die Oberseite 21, die Unterseite 22 sowie die beiden Seitenflächen 23, 24 haben jeweils eine Wandstärke von mindestens 0,5 mm, vorzugsweise von mehr als 1 mm. Die Einzelklemme 10 weist kein isolierendes Gehäuse auf.

In den Innenraum 26 des Klemmkörpers 20 ist die Klemmfeder 30 eingesetzt. Die Klemmfeder 30 ist dabei insbesondere als Blattfeder ausgebildet. Die Klemmfeder 30 weist einen Auflageschenkel 32 und einen Klemmschenkel 34 auf, wobei der zwischen dem Auflageschenkel 32 und dem Klemmschenkel 34 eingeschlossene Winkel kleiner als 90° ist. Der Auflageschenkel 32 liegt, wie insbesondere in Figur 1b ersichtlich, an der Innenfläche der Oberseite 21 des Klemmkörpers 20 an. Aufgrund des zwischen dem Auflageschenkel 32 und dem Klemmschenkel 34 eingeschlossenen Winkels von weniger als 90° ragt der Klemmschenkel 34 in den Innenraum 26 und durchquert diesen ausgehend von der Oberseite 21 derart, dass ein freies Ende 34a des Klemmschenkels 34 auf der Innenfläche der Unterseite 22 zu liegen kommt. Damit die Klemmfeder 30 in dem Klemmkörper 20 fixiert ist, werden die beiden Seitenflächen 23, 24 nach Einsetzen der Klemmfeder 30 gegeneinander verprägt.

Um einen elektrischen Leiter an der Einzelklemme 10 anzuschließen, wird der elektrische Leiter mit seinem freien, abisolierten Ende in den Innenraum 26 des Klemmkörpers 20 derart geschoben, dass der Klemmschenkel 34 gegen seine Federwirkung gegen den Auflageschenkel 32 geschwenkt wird, wobei insbesondere der zwischen dem Auflageschenkel 32 und dem Klemmschenkel 34 eingeschlossene Winkel verkleinert wird. Die Federwirkung des Klemmschenkels 34 drückt dabei den elektrischen Leiter gegen die Innenseite der Unterseite 22 des Klemmkörpers 20, sodass der elektrische Leiter zwischen dem freien Ende 34a der Klemmfeder 30 und der Unterseite 22 klemmend gehalten wird. Über den elektrisch leitenden Klemmkörper 20 kann somit ein elektrisch leitender Kontakt zwischen dem elektrischen Leiter und den Anschlusspins 27, welche bspw. in elektrisch leitendem Kontakt mit Leiterbahnen einer Leiterplatte stehen, hergestellt werden. Der elektrisch leitende Kontakt zwischen dem elektrischen Leiter und dem Klemmkörper 20 wird weiter verbessert, wenn auch die Klemmfeder 30 aus einem elektrisch leitenden Material gefertigt ist.

An die Einzelklemme 10 kann lediglich ein einziger elektrischer Leiter angeschlossen werden.

Durch die Verwendung der Klemmfeder 30 wird das Anschließen eines elektrischen Leiters an die Einzelklemme 10 deutlich vereinfacht.

In den Figuren 2a und 2b ist ein zweites Ausführungsbeispiel der Einzelklemme 10 dargestellt. Der Klemmkörper 20 des zweiten Ausführungsbeispiels der Einzelklemme 10 unterscheidet sich von dem in den Figuren 1a und 1b dargestellten ersten Ausführungsbeispiel dadurch, dass die Seitenflächen 23, 24 über die Oberseite 21 hinaus in jeweils einem Steg 40 verlängert ausgebildet sind. Die Klemmfeder 30 ist derart in den Klemmkörper 20 eingesetzt, dass der Auflageschenkel 32 mit seiner dem Klemmschenkel 34 zugewandten Innenfläche auf der Außenfläche der Oberseite 21 des Klemmkörpers 20 aufliegt und der Klemmschenkel 34 um die Oberseite 21 herumgreift, um in den Innenraum 26 hineinragen zu können. Die Oberseite 21 bildet somit einen Anschlag beim Einschieben der Klemmfeder 30 in den Klemmkörper 20 und verhindert ein Herausrutschen der Klemmfeder 30 in eine Richtung. Die Klemmfeder 30 kann insbesondere dadurch fixiert werden, dass die Stege 40 nach Einsetzen der Klemmfeder 30 in den Klemmkörper 20 wie in Figur 2b dargestellt nach innen auf die Oberseite 21 umgeformt oder umgelegt werden, um auf diese Weise den Auflageschenkel 32 der Klemmfeder 30 zu fixieren. Der Auflageschenkel 32 wird dabei klemmend zwischen den umgelegten Stegen 40 und der Außenfläche der Oberseite 21 des Klemmkörpers 20 gehalten.

Figur 3 zeigt ein drittes Ausführungsbeispiel der Einzelklemme 10, deren Klemmkörper 20 sich von dem Klemmkörper 20 des in den Figuren 1a und 1b dargestellten ersten Ausführungsbeispiels dadurch unterscheidet, dass die Seitenflächen 23, 24 ebenfalls über die Oberseite 21 hinaus in Stegen 50 verlängert sind, wobei jedoch an den freien Enden der Stege 50 jeweils ein Vorsprung 52 an den einander zugewandten Flächen der Seitenflächen 23, 24 angeordnet ist, sodass an jedem Steg 50 ein Hinterschnitt 54 gebildet wird. Die beiden Hinterschnitte 54 bilden eine Art von Führungsschiene, zwischen denen der Auflageschenkel 32 auf der Oberseite 21 derart eingeschoben werden kann, dass die dem Klemmschenkel 34 zugewandte Fläche des Auflageschenkels 32 auf der Außenseite der Oberseite 21 zu liegen kommt, während der Klemmschenkel 34 um die Oberseite 21 herumgreifend in den Innenraum 26 geführt ist. Zum Fixieren der Klemmfeder 30 können die Vorsprünge 52 derart umgeformt werden, dass sie auf die Klemmfeder 30 gedrückt werden, um den Auflageschenkel 32 klemmend zwischen den Vorsprüngen 52 und der Oberseite 21 des Klemmkörpers 20 zu halten.

Figur 4 zeigt ein viertes Ausführungsbeispiel der Einzelklemme 10, welches sich von dem in Figur 3 dargestellten dritten Ausführungsbeispiel dadurch unterscheidet, dass lediglich eine der beiden Seitenflächen 23, 24, vorliegend die Seitenfläche 23, über die Oberseite 21 hinaus in einen Steg 60 verlängert ist, wobei an dem freien Ende des Steges 60 im Wesentlichen rechtwinklig ein Vorsprung 62 angeordnet ist, der nahezu dieselbe Fläche aufweist wie die Oberseite 21, sodass zwischen dem Vorsprung 62 und der Oberseite 21 des Klemmkörpers 20 ein Führungsschlitz 64 gebildet ist, in welchen der Auflageschenkel 32 der Klemmfeder 30 eingeschoben werden kann. Der Klemmschenkel 34 der Klemmfeder 30 greift wiederum um die Oberseite 21 herum in den Innenraum 26 des Klemmkörpers 20. Zum endgültigen Fixieren der Klemmfeder 30 an dem Klemmkörper 20 kann wiederum der Vorsprung 62 derart umgeformt oder umgebogen werden, dass er in Richtung auf den Auflageschenkel 32 der Klemmfeder 30 gedrückt wird und somit den Auflageschenkel 32 klemmend fixiert.

Die verschiedenen Klemmfederarten und Fixiermechanismen der Klemmfedern sowie die verschiedenen Ausgestaltungen der Klemmkörper können selbstverständlich beliebig miteinander kombiniert werden.

### Bezugszeichenliste

- 10: Einzelklemme

- 20: Klemmkörper
- 21: Oberseite
- 22: Unterseite
- 23: Seitenfläche
- 24: Seitenfläche
- 26: Innenraum
- 27: Anschlusspin

- 30: Klemmfeder
- 32: Auflageschenkel
- 34: Klemmschenkel
- 34a: freies Ende

- 40: Steg

- 50: Steg
- 52: Vorsprung
- 54: Hinterschnitt

- 60: Steg
- 62: Vorsprung
- 64: Führungsschlitz

## Patentansprüche

1. Einzelklemme (10, 110) mit einem Klemmkörper (20, 120), welcher rahmenförmig mit einer Oberseite (21), einer parallel dazu angeordneten Unterseite (22) und zwei senkrecht dazu verlaufenden Seitenflächen (23, 24) ausgebildet und aus einem elektrisch leitenden Material gefertigt ist, wobei an einer Außenseite des Klemmkörpers (20,120) wenigstens ein Anschlusspin (27, 127) angeordnet ist , und wobei in den Klemmkörper (20, 120) eine Klemmfeder (30,130) mit einem Auflageschenkel (32) und
einem Klemmschenkel (34) eingesetzt ist,
**dadurch gekennzeichnet, dass**
mindestens eine der Seitenflächen (23,24) über die Oberseite (21) des Klemmkörpers (20,120) in einen Steg (40, 50, 60) verlängert ist, der den mit seiner dem Klemmschenkel (34) zugewandten Innenfläche auf der Außenfläche der Oberseite (21) des Klemmkörpers (20,120) aufliegenden Auflageschenkel (32) der Klemmfeder (30) klemmend fixiert.

2. Einzelklemme nach Anspruch 1,
**dadurch gekennzeichnet, dass** der Klemmkörper (20, 120) einstückig ausgebildet ist.

3. Einzelklemme nach Anspruch 1 oder 2,
**dadurch gekennzeichnet, dass** der Klemmkörper (20, 120) aus Messing gefertigt ist.

4. Einzelklemme nach einem der vorhergehenden Ansprüche,
**dadurch gekennzeichnet, dass** der Klemmkörper (20, 120) spanend hergestellt ist, insbesondere durch spanabhebende Prozesse an einem Massivmaterialblock.

5. Einzelklemme nach einem der vorhergehenden Ansprüche,
**dadurch gekennzeichnet, dass** der Klemmkörper (20, 120) eine Wanddicke von mehr als 0,5 mm, insbesondere von mehr als 1 mm aufweist.

6. Einzelklemme nach einem der vorhergehenden Ansprüche,
**dadurch gekennzeichnet, dass** die Klemmfeder (30, 130) als Blattfeder oder als Käfigzugfeder ausgebildet ist.

7. Einzelklemme nach einem der vorhergehenden Ansprüche,
**dadurch gekennzeichnet, dass** die Klemmfeder (30, 130) aus einem elektrisch leitenden Material gefertigt ist.

8. Einzelklemme nach einem der vorhergehenden Ansprüche,
**dadurch gekennzeichnet, dass** die Klemmfeder (30, 130) aus einem Material mit guten Federeigenschaften gefertigt ist.

## Claims

1. A single-pole terminal (10, 110) with a terminal body (20, 120) which is designed in the form of a frame with a top side (21), an underside (22) arranged parallel to it and two lateral faces (23, 24) extending at a right angle to them and which is produced from an electrically insulating material, wherein at least one connection pin (27, 127) is arranged on an outer side of the terminal body (20, 120), and wherein a clamping spring (30, 130) with an abutment limb (32) and a clamping limb (34) is inserted into the terminal body (20, 120), **characterized in that** at least one of the lateral faces (23, 24) is extended beyond the top side (21) of the terminal body (20, 120) into a web (40, 50, 60) which fixes in a clamping manner the abutment limb (32) of the clamping spring (30) resting with its inner face towards the clamping limb (34) upon the outer face of the top side (21) of the terminal body (20, 120).

2. A single-pole terminal according to claim 1, **characterized in that** the terminal body (20, 120) is formed in one piece.

3. A single-pole terminal according to claim 1 or 2, **characterized in that** the terminal body (20, 120) is produced from brass.

4. A single-pole terminal according to any one of the preceding claims, **characterized in that** the terminal body (20, 120) is produced by machining, in particular by chip-removing processes on a block of solid material.

5. A single-pole terminal according to any one of the preceding claims, **characterized in that** the terminal body (20, 120) has a wall thickness of more than 0.5 mm, in particular of more than 1 mm.

6. A single-pole terminal according to any one of the preceding claims, **characterized in that** the clamping spring (30, 130) is designed in the form of a leaf spring or in the form of a cage-type tension spring.

7. A single-pole terminal according to any one of the preceding claims, **characterized in that** the clamping spring (30, 130) is produced from an electrically conductive material.

8. A single-pole terminal according to any one of the preceding claims, **characterized in that** the clamping spring (30, 130) is produced from a material with good springing characteristics.

## Revendications

1. Borne simple (10, 110) comportant un corps (20, 120) en forme de cadre ayant un côté supérieur (21), un côté inférieur (22) parallèle à celui-ci, ainsi que deux surfaces latérales (23, 24) perpendiculaires à ceux-ci, en étant réalisé en un matériau électroconducteur,
- au moins une broche de branchement (27, 127), étant réalisé sur un côté extérieur du corps de borne (20, 120), et
- un ressort de serrage (30, 130) ayant une branche d'appui (32) et une branche de serrage (34) étant logé dans le corps (20, 120),
borne **caractérisée en ce qu'**
au moins l'une des surfaces latérales (23, 24) est prolongée au-delà du côté supérieur (21) du corps (20, 120) par un talon (40, 50, 60) qui vient bloquer par pincement avec sa surface intérieure tournée vers la branche de serrage (34), la branche d'appui (32) du ressort de serrage (30) appliqué sur la surface extérieure (21) du corps de borne (20, 120).

2. Borne simple selon la revendication 1,
**caractérisée en ce que**
le corps (20, 120) est en une seule pièce.

3. Borne simple selon la revendication 1 ou 2,
**caractérisée en ce que**
le corps (20, 120) est en laiton.

4. Borne simple selon l'une quelconque des revendications précédentes,
**caractérisée en ce que**
le corps (20, 120) est réalisé par usinage avec enlèvement de copeaux, notamment par un procédé d'usinage avec enlèvement de copeaux d'un bloc massif.

5. Borne simple selon l'une quelconque des revendications précédentes,
**caractérisée en ce que**
le corps (20, 120) a une épaisseur de paroi supérieure à 0,5 mm, en particulier supérieure à 1 mm.

6. Borne simple selon l'une quelconque des revendications précédentes,
**caractérisée en ce que**
le ressort de serrage (30, 130) est un ressort-lame ou un ressort de traction en forme de cage.

7. Borne simple selon l'une quelconque des revendications précédentes,
**caractérisée en ce que**
le ressort de serrage (30, 130) est en un matériau électroconducteur.

8. Borne simple selon l'une quelconque des revendications précédentes,
**caractérisée en ce que**
le ressort de serrage (30, 130) est réalisé en un matériau ayant de bonnes propriétés élastiques.
